# EUROPÄISCHE PATENTSCHRIFT

(11) **EP 1 734 186 B1**
(45) Veröffentlichungstag und Bekanntmachung des Hinweises auf die Patenterteilung: **08.10.2008**
(21) Anmeldenummer: 06115421.7
(22) Anmeldetag: 14.06.2006
(51) Int. Cl.: E01B 25/30

(54) **Verfahren zur Herstellung eines Fahrweges für eine Magnetschwebebahn**
Method for the production of a track for magnetic levitation train
Procédé pour la fabrication d'une voie à lévitation magnétique

(30) Priorität: 16.06.2005 DE 102005027744
(43) Veröffentlichungstag der Anmeldung: 20.12.2006
(73) Patentinhaber: Ed. Züblin Aktiengesellschaft, 70567 Stuttgart (DE)
(72) Erfinder: Widmann, Horst, 72622, Nürtingen (DE); Dr. Bachmann, Hubert, 75015, Bretten (DE)

(56) Entgegenhaltungen:
- WO-A-01/49447
- WO-A-03/008709

## Beschreibung

### Technisches Gebiet

Die Erfindung betrifft die Herstellung der Fahrbahn einer Magnetschwebebahn aus Fertigteiltragplatten auf einem Fahrwegträger.

### Stand der Technik

Die Fahrwege von Magnetschwebebahnen werden üblicherweise aus Fertigteiltragplatten aufgebaut, die über Lager auf einem Fahrwegträger aufliegen. Der Ausrichtung der Fertigteiltragplatten absolut und relativ kommt dabei eine große Bedeutung zu. Hierzu werden die Fertigteiltragplatten exakt vermessen und dann z. B. exakt gefertigte Auflager für die Fertigteiltragplatten hergestellt, z.B.aus Mörtel (ursprüngliche Ausführung beim Transrapid im Emsland) oder Stahl (z.B. EP 1 441 066 B1).

Die Montage der Fertigteiltragplatten ist deshalb sehr zeitaufwendig, weil das Fertigteil beim Einbau bis zum Erhärten der Lager festzuhalten ist.

In der WO 03/008 709 A wird ein Verfahren beschrieben, den Träger einer Magnetschwebebahn mit exakt daran ausgerichteten Konsolen zur Befestigung der das Fahrzeug führenden Metallanbauteile aus Ortbeton herzustellen. Das Verfahren benötigt hierzu mehrere nacheinander anzuwendende und jeweils exakt ausgerichtete Lehren. Das Verfahren ist aufwendig und im rauhen Baubetrieb ist durch die Anzahl der Verfahrensschritte und Weitergabe von Folgefehlern die Genauigkeit des Endproduktes nicht garantiert.

### Aufgabe der Erfindung

Aufgabe der Erfindung ist es, den Aufwand zum Einbau der Fertigteiltragplatten zu verringern und eine Nachbearbeitung unnötig zu machen.

### Darstellung der Erfindung u

Die Aufgabe wird durch die im Kennzeichen des Anspruchs 1 angegebenen Merkmale gelöst.

Hierzu wird auf eine genaue Einmessung der Fertigteiltragplatte (2) verzichtet. Stattdessen wird in der Sollage der später dort befindlichen Fertigteiltragplatte (2) ein "Dummy" (3) über dem schon fertiggestellten Unterteil (1a) des Fahrwegträgers positioniert, an dem Einbauteile (4) für den noch zu betonierenden Oberteil (1b) des Fahrwegträgers lösbar befestigt sind.

Anschließend wird der Oberteil (1b) des Fahrwegträgers betoniert und der Dummy (3) nach hinreichendem Erhärten des Betons entfernt. Die Einbauteile (4) verbleiben im neu betonierten Oberteil (1b) des Fahrwegträgers.

Die Fertigteilplatten (2) und die Lagerteile (5) sind im Werk exakt gleichbleibend gefertigt (passend zum Dummy (3)), können dann über Lager (5) einfach auf die einbetonierten Einbauteile (4) des Fahrwegträgers (1b) aufgelegt werden und liegen dann automatisch in Sollage.

Als Dummy (3) kann entweder eine Fertigteiltragplatte (2) selbst, oder aber, bevorzugt, eine deutliche leichtere Spezialanfertigung dienen. Diese Spezialanfertigung muß nicht einmal exakt die äußere Form der Fertigteiltragplatte (2) aufweisen. Es reicht aus, wenn sie die Form der Fertigteiltragplatte (2) an den relevanten Stellen, vor allem den Auflagerstellen, exakt nachahmt.

Die Halterung und exakte Positionierung des Dummys (3) relativ zum Fahrwegträger geschieht über Haltevorrichtungen (8, 9, 10, 12, 13), die sich auf dem schon erstellten Unterteil (1a) des Fahrwegträgers (bevorzugte Vorgehensweise) oder auf dem Boden abstützen.

In einer bevorzugten Variante, die anhand von Figuren dargestellt ist, wird der untere Teil (1a) des Fahrwegträgers als "endloser" Ortbetonbalken mit den bauüblichen Toleranzen gefertigt, während die Herstellung der Fertigteiltragplatten (2) im Fertigteilwerk vom Einbau der Einbauteile bis hin zum Fräsen der Lagerreferenzebenen höchsten Toleranzanforderungen (wie im Machinenbau üblich) genügt.

Fig. 1 zeigt im Querschnitt den in Ortbetonbauweise hergestellten unteren Teil (1a) des Fahrwegträgers in Form eines Fahrwegbalkens. Die Anschlußbewehrung (6) und die Schalung (7) für den noch zu betonierenden Oberteil (1b) ist ebenfalls erkennbar. Der Ortbetonbalken bildet ein nahezu starres System, auf dem sich die Justiereinrichtungen (8, 9, 10, 12, 13) und die Dummys (3) verformungsfrei abstützen können.

Die Schalung (7) kann relativ zur erfolgten Plattenjustierung eingemessen werden. Eine genaue Lage der Schalungen (7) ist wichtig, da im Bereich der noch zu betonierenden Konsole nur geringe Toleranzen zum Lichtraumprofil zur Verfügung stehen.

Fig. 2 zeigt im Querschnitt den Fahrwegbalken (1a) von Fig. 1 mit einer möglichen Konstruktion und Befestigungsweise der Justierrahmen (8). Oben an den Rahmen (8) sitzen kurze Stützenfüße (9), die in vertikaler Richtung mit einem Justiergewinde exakt einstellbar sind. Auf diesen Füßen ist eine Stahlkonsole (10) befestigt, die in der Horizontalen verstellbar ist. Mithilfe von zwei Stahlschlitten (12) kann der Meßpunkt somit sowohl vertikal, als auch horizontal in Position gebracht werden. Die Genauigkeit erreicht diejenige des Maschinenbaus.

Fig. 3 zeigt perspektivisch einen möglichen Justierschlitten (12) im Detail. Er kann zum Einstellen des Meßpunktes zum Beispiel ein Justierprisma (13) tragen.

Die Meßpunkte (und die Justierrahmen (8)) liegen jeweils exakt im Stoßbereich von zwei Fertigteiltragplatten (2). Dadurch liegen die aneinandergrenzenden exakt hergestellten Fertigteiltragplatten (2) später ohne Versatz nebeneinander, da durch das Einmessen einer Achse am Plattenstoß (Verbindungsgerade zwischen dem Meßpunkt links und rechts der Fahrtrasse) immer beide Platten (2) automatisch auf gleicher Höhe liegen. Der Fahrweg wird somit aus einzelnen Fertigteiltragplatten (2) wie eine Gliederkette aneinandergereiht und zusammengesetzt.

Die Justierung der Meßpunkte zueinander entlang der Fahrtrasse erfolgt an geraden Fahrbahnstücken, indem eine Gerade (Laserstrahl) durch die Justierprismen (13) gelegt wird.

Die Übertragung der bislang nur virtuellen Ausrichtungen in die bauliche Ausführung erfordert die Verwendung von Hilfskonstruktionen, den bereits erwähnten Dummys (3).

Die geometrische Übertragung der Justierung von der eingemessenen Achse am Plattenstoß auf die Lager (5) der Fertigteiltragplatten (2) muß durch die Dummys (3) gewährleistet werden. Hierzu liegen aneinandergrenzende Dummys (3) am späteren Plattenstoß auf einer Quertraverse (14) (parallel zur eingemessenen Achse) auf.

Die Dummys (3) haben folgende Eigenschaften und Aufgaben:
- sie sind wesentlich leichter als die eigentlichen Fertigteiltragplatten (2)
- das Betonieren des noch fehlenden Oberteiles (1b) des Fahrwegträgers ist durch die in den Ausmaßen reduzierte Form des Dummys (3) relativ leicht möglich
- das notwendige Aufsetzen von zwei aneinanderstoßenden Fertigteiltragplatten (2) auf einer Quertraverse (14) ohne Versatz kann mithilfe der Dummys (13) relativ leicht erreicht werden.

Die Fig. 4 zeigt im Querschnitt eine auf die Justierschlitten (12) aufgesetzte Quertraverse (14) als materielle Realisierung der virtuellen Plattenstoßachse.

Auf diese Quertraverse (14) können nun von beiden Seiten Dummys (3) aufgelegt werden. Um eine Behinderung beider Dummys (3) an der Stoßachse zu vermeiden, weisen diese an ihren Längsträgern einen horizontalen Versatz auf. Dies ist in Fig. 5 perspektivisch dargestellt.

Die Quertraversen (14) können exakt und doch stabil auf Kugeln (15) gelagert sein, wie in Fig. 6 im Blick von der Seite dargestellt.

Damit sich Toleranzen nicht zu untolerierbarer Größe aufaddieren, müssen alle verwendeten Stahlbauteile maschinenbaumäßig bearbeitet sein, das heißt, ihre Toleranzen müssen sich im Bereich von Hundertstel Millimetern bewegen. Dies setzt natürlich auf der Baustelle auch ein entsprechende Reinigung und Sorgfalt voraus.

Die einjustierten Quertraversen (14) und Dummys (3) müssen auch bis zum Betonieren des Oberteiles (1b) des Fahrwegträgers vor Dejustierungen geschützt werden. Zur Not muß nachjustiert werden.

Fig. 7 zeigt im Querschnitt den Fahrwegträger (1a, 1b) samt den darüber justierten Dummys, nachdem der Oberteil (1b) des Fahrwegträgers betoniert wurde.

Nachdem der Beton hinreichend erhärtet ist und die Dummys entfernt wurden, verbleiben im Oberteil (1b) des Fahrwegträgers noch Einbauteile (4) (diese waren zuvor lösbar an den Dummys (3) befestigt), auf die Lager (5), bevorzugt aus Stahl, aufgesetzt werden. Dieser Zustand ist in Fig. 8 perspektivisch gezeigt.

Aufgrund der exakten Einmessung der Lagerverankerung sowie der maschinenbaumäßig gefrästen geometrischen Lage der Verankerung an der Fertigteiltragplatte (2) können alle Stahllager (5) gleich ausgebildet sein. Dadurch sind sie auch relativ leicht austauschbar. Sollte dennoch ein Toleranzfehler im System aufgetreten sein, so kann dieser durch paßgenau gefräste Lager (5) als Einzelteile ausgeglichen werden.

Durch die vorgegebene Lagerverankerung am Ortbetonbalken (1a, 1b) können die Fahrwegplatten (2) relativ einfach aufgesetzt werden. Infolge der statisch bestimmten Lagerung der Fahrwegplatte (2) (zwei querfeste Lager (5) und ein längsfestes Lager (5) sowie drei frei bewegliche Lager (5)) erfolgt das Aufsetzen völlig zwängungsfrei. Plattendehnungen in Längs- und Querrichtung, beispielsweise aufgrund anderer Umgebungstemperatur gegenüber der Temperatur im Fertigteilwerk, können ebenfalls in den Lagern aufgenommen werden.

Fig. 9 zeigt perspektivisch den Fahrwegträger (1a, 1b) mit aufgelagerten Fertigteiltragplatten (2).

Stellt der Fahrweg keine gerade Raumkurven dar, sondern ist in einem Kreisbogen oder einem Übergangsbogen gekrümmt, so werden die Justierpunkte mittels einer definierten Abweichung vom geraden Strahl festgelegt.

Wie beim geraden Fahrweg gilt hier, daß ein möglicher Fehler beim Einmessen der Justierpunkte lediglich einen Knick im Fahrweg erzeugt. Die Toleranzen für einen Knick sind jedoch deutlich größer als die zulässigen Toleranzen im Versatz zweier Fahrwegplatten (2).

Für die Ausrichtung der Fertigteiltragplatten (2) in Kurven kann der Dummy (3) zusätzlich beim Anpaßvorgang leicht verwunden werden, um eine Verwindung der auf den Fahrwegträger (1b) unter Spannung aufgeschraubten Fertigteiltragplatten (2) zu simulieren.

### Bezugszeichenliste

- 1a: Unterteil des Fahrwegträgers
- 1b: Oberteil des Fahrwegträgers
- 2: Fertigteiltragplatte
- 3: Dummy
- 4: Einbauteil
- 5: Lager
- 6: Anschlußbewehrung von 1a nach 1b
- 7: Schalung für Oberteil 1b
- 8: Justierrahmen
- 9: Stützenfüße
- 10: Stahlkonsole
- 11: Bewehrung Oberteil 1b
- 12: Justierschlitten
- 13: Justierprisma
- 14: Quertraverse
- 15: Kugel zur exakten Lagerung der Quertraverse

## Patentansprüche

1. Verfahren zur Herstellung der Fahrbahn einer Magnetschwebebahn, die aus Fertigteilplatten (2) besteht, die auf einem Fahrwegträger (1a, 1b) aufgelagert sind,
**dadurch gekennzeichnet, daß**
a.) Fertigteilplatten (2) verwendet werden, die an allen relevanten Stellen mit stahlbaumäßiger Präzision exakt vorgefertigt sind,
b.) ein Dummy (3), der die relevanten Abmessungen der Lagerung einer solchen Fertigteilplatte (2) zum Fahrwegträger (1a, 1b) materialisiert, über dem schon betonierten Unterteil (1a) des Fahrwegträgers in Sollage einer später dort befindlichen solchen Fertigteilplatte (2) auf/an Quertraversen (14) positioniert/befestigt wird, die sich an der Position des Stoßes zwischen zwei Fertigteilplatten (2) befinden,
c.) anschließend der Oberteil (1b) des Fahrwegträgers betoniert wird, wobei am Dummy (3) lösbar befestigte Einbauteile (4) für die spätere Lagerung der Fertigteilplatte (2) auf dem Fahrwegträger (1a, 1b) paßgenau im Oberteil (1b) einbetoniert werden,
d.) nach hinreichendem Erhärten des Betons der Dummy (3) von den nun im Fahrwegträger (1b) eingebetteten Einbauteilen (4) getrennt und entfernt bzw. an eine Folgeposition versetzt/verfahren wird, und
e.) sofort oder später an den Einbauteilen (4) einheitliche, im Falle einer seltenen Dejustierung auch speziell gefertigte, Lager (5) angebracht werden und
f.) auf diese Lager (5) schließlich die exakt vorgefertigten Fertigteilplatten (2) aufgesetzt und befestigt werden.

2. Verfahren nach Anspruch 1,
**dadurch gekennzeichnet, daß** sich die Justierrahmen (8) zum Ausmessen der Sollage der Fertigteilplatten (2) und zur Halterung der Dummys (3) am Unterteil (1a) des Fahrwegträgers verformungsfrei abstützen.

3. Verfahren nach mindestens einem der Ansprüche 1 und 2,
**dadurch gekennzeichnet, daß** der Dummy (3) bei gekrümmten Fahrbahnen den Kurven entsprechend leicht verwunden wird, wodurch auch die exakt vorgefertigten Fertigteilplatten (2) nach ihrer Montage diese leicht gewundene Form annehmen.

## Claims

1. A method for the production of a magnetic levitation train track consisting of precast slabs (2) supported on a guideway carrier (1a, 1b),
**characterized in that**
a.) precast slabs (2), which are exactly prefabricated to steel engineering precision at all relevant points, are employed;
b.) a dummy (3), which materializes the relevant dimensions of the support of such a precast slab (2) to the guideway carrier (1a, 1b), is placed/fixed in the nominal position of such a precast slab (2), which will later be located there, above the already concreted lower part (1a) of the guideway carrier on/along cross girders (14), which are located at the place of the joint between two precast slabs (2);
c.) the upper part (1b) of the guideway carrier is subsequently concreted during which inserts (4), which are removably fixed on the dummy (3) for future support of the precast slab (2) on the guideway carrier (1a, 1b), are concreted into the upper part (1b) with a true fit;
d.) the dummy (3), after sufficient hardening of the concrete, is separated from the inserts (4), which are now embedded in the guideway carrier, and removed or transferred/shifted to a next position; and
e.) **in that** immediately or later uniform, in the event of a rare maladjustment also specially made, bearings (5) are mounted on the inserts (4); and
f.) **in that** finally the exactly prefabricated precast slabs (2) are placed onto these bearings (5) and fixed.

2. A method according to claim 1,
**characterized in that** the adjustment frames (8) for measuring the nominal position of the precast slabs (2) and for holding the dummies (3) on the lower part (1a) of the guideway carrier support themselves without any deformation.

3. A method according to at least one of claims 1 and 2,
**characterized in that** the dummy (3) in the case of bent tracks is turned slightly corresponding to the curves, whereby the exactly prefabricated precast slabs (2) take on this slightly turned shape after their installation.

## Revendications

1. Procédé pour la fabrication d'une voie à lévitation magnétique, qui se compose de plaques préfabriquées (2), qui sont en appui sur un support de voie (1a, 1b),
**caractérisé en ce que**
a.) l'on utilise des plaques préfabriquées (2), qui dans tous les endroits pertinents sont préfabriquées de façon exacte avec la précision inhérente à la construction métallique,
b.) une maquette (3), qui matérialise les cotes importantes de la fixation d'une telle plaque en béton préfabriqué (2) par rapport au support de voie (1a, 1b), est positionnée/fixée sur une partie inférieure déjà bétonnée (1a) du support de voie dans la position de consigne d'une plaque préfabriquée (2) qui s'y trouvera plus tard sur des/aux traverses (14), qui se trouvent en position aboutée entre les deux plaques préfabriquées (2),
c.) ensuite la partie supérieure (1b) du support de voie est bétonné, tout en notant que sur la maquette (3) des pièces intégrées fixées de façon amovible (4) pour la fixation ultérieure de la plaque préfabriquée (2) sont bétonnées avec une précision d'ajustage dans la partie supérieure (1b) sur le support de voie (1a, 1b),
d.) après durcissement suffisant du béton, la maquette (3) est séparée et éloignée des pièces intégrées(4) maintenant implantées dans le support de voie (1b) et / ou décalée/déplacée vers la position suivante, et
e.) des paliers (5) uniformisés voire spécialement fabriqués dans le cas d'un désajustement rare sont immédiatement ou ultérieurement installés sur les pièces intégrées (4) et
f.) enfin les plaques préfabriquées de façon très précise (2) seront mis en place et fixés sur ces paliers (5).

2. Procédé selon la revendication 1,
**caractérisé en ce que,** les cadres d'ajustage (8) pour mesurer la position de consigne des plaques préfabriquées (2) et pour la fixation de la maquette (3) reposent sans déformation sur l'élément inférieur (1a) du support de voie.

3. Procédé selon au moins une des revendications 1 et 2,
**caractérisé en ce que**, la maquette s'enroule légèrement en suivant les virages (3) en présence de voies incurvées, ce qui permet aussi que les plaques préfabriquées de façon très précise (2) adoptent cette forme légèrement incurvée après leur montage.
